# EUROPÄISCHE PATENTSCHRIFT

(11) **EP 3 688 229 B1**
(45) Veröffentlichungstag und Bekanntmachung des Hinweises auf die Patenterteilung: **10.11.2021**
(21) Anmeldenummer: 18786203.2
(22) Anmeldetag: 24.09.2018
(51) Int. Cl.: E01F 9/692, E01F 9/30, G08G 1/09

(54) **STANDFESTER HALTEKÖRPER FÜR EINSTECKBARE STEHER**
STABLE RETAINING BODY FOR PLUG-IN POSTS
CORPS DE MAINTIEN FIXE CONÇU POUR DES POTEAUX INSÉRABLES

(30) Priorität: 25.09.2017 AT 600982017
(43) Veröffentlichungstag der Anmeldung: 05.08.2020
(73) Patentinhaber: Onsite Data Intelligence GmbH, 1070 Wien (AT)
(72) Erfinder: HEIMBUCHNER, Klaus, 1130 Wien (AT)
(74) Vertreter: Schober, Elisabeth
(86) Internationale Anmeldenummer: PCT/AT2018/000078
(87) Internationale Veröffentlichungsnummer: WO 2019/056027

(56) Entgegenhaltungen:
- EP-A1- 3 124 702
- EP-A1- 3 128 079
- DE-U1-202012 101 015
- US-A1- 2017 005 717
- US-B1- 8 887 423

## Beschreibung

Die vorliegende Erfindung betrifft einen standfesten Haltekörper für einsteckbare Steher mit einer Oberseite und einer Unterseite, wobei innerhalb des Haltekörpers eine elektronische Schaltung zum Verarbeiten von Informationen angeordnet ist, wobei die elektronische Schaltung eine Sende- und Empfangseinrichtung aufweist, durch welche elektrische Energie und Daten mit einer elektronischen Schaltung eines zweiten Haltekörpers austauschbar sind, wenn beide Haltekörper aufeinandergestapelt sind.

Standfeste Haltekörper bzw. Verkehrs-Fußplatten werden zur Aufnahme von Stehern, z.B. zur Befestigung von Verkehrsschildern, und allgemein von Baustelleneinrichtungen verwendet und an Verkehrsereignissen, wie etwa Baustellen, aufgestellt, um Verkehrsteilnehmern bestimmte Informationen, wie Warnungen und Einschränkungen, Geschwindigkeitsbegrenzungen, Verkehrsführungen, Umleitungen und dergleichen, zu signalisieren.

Im Stand der Technik sind diese Haltekörper einstückige, im Wesentlichen quaderförmige, aus einem nicht allzu teuren und ausreichend schweren, robusten Material bestehende Formkörper, die sich flach auf dem Boden ablegen lassen und oberseitig mindestens eine Öffnung aufweisen, um Verkehrsschilder oder Stangen für Verkehrsschilder in lotrechter Haltung aufzunehmen. Die am meisten verbreitete Form wird auch als Bakenfuß, häufig in der Ausführung einer K1-Fußplatte (nach der Standsicherheitsklasse 1 eines einzelnen Fußes), bezeichnet und ist eine mobile Kunststoffplatte, die im Rahmen der Baustellenabsicherung als Träger für Leitbaken, Warnbaken, Schranken und vorübergehend aufgestellte Verkehrsschilder verwendet wird.

Aus der EP 3 128 079 ist zudem eine Baustelleninformationseinrichtung bekannt, bei welcher der Haltekörper ein Meldegerät beinhaltet, das einer Zentrale per drahtloser Datenverbindung mitteilen kann, ob sich eine Haltestange in der Öffnung des Haltekörpers befindet oder nicht. Nachteilig ist hier, dass der Haltekörper dieser Baustelleninformationseinrichtung nur eine unveränderliche Funktion anbietet, wobei sich diese Funktion auf den Zustand des Haltekörpers selbst bezieht.

Die US-A-2017 005717 zeigt einen standfesten Haltekörper für Steher, wobei innerhalb des Haltekörpers eine elektronische Schaltung zum Verarbeiten von Informationen eingebaut ist, und wobei die Schaltung Daten senden und empfangen kann.

Die Erfindung zielt darauf ab, einen standfesten Haltekörper wie eingangs angeführt zu schaffen, welcher die Nachteile des Standes der Technik überwindet und welcher ohne besonderen manuellen Mehraufwand zusätzliche Informationen bezüglich des Verkehrs sammelt, kommuniziert, sendet, empfängt oder nutzbringend verarbeitet. Weiterhin soll die Erfindung wenig störanfällig und leicht zu bedienen sein, wenig Wartung verursachen und durch Kombination mehrerer funktionaler Einheiten leicht an individuelle Bedingungen des konkreten Anwendungsfalles anpassbar sein. Diese Anpassbarkeit kann sowohl die Ausprägung oder Kombination von Funktionalitäten als auch den Umfang der autarken Energieversorgung, Datenübertragung oder Information betreffen.

Der erfindungsgemäße Haltekörper erreicht dies dadurch, dass der Haltekörper stapelbar ist und mindestens eine Öffnung zum Einstecken von Stangen aufweist, und wobei die Sende- und Empfangseinrichtung eine Gruppe von elektrischen Kontaktflächen ist, die an der Oberseite und an der Unterseite des Haltekörpers derart angeordnet sind, dass die Kontaktflächen an der Oberseite des Haltekörpers dann mit den Kontaktflächen an der Unterseite eines baugleichen zweiten Haltekörpers in elektrischem Anschluss stehen können, wenn beide Haltekörper gestapelt sind.

In einer Ausführungsform der Erfindung weist der Haltekörper einen Schalter auf, der in zwei Positionen "AN" und "AUS" stehen kann.

Zur weiteren Ausgestaltung der Erfindung weist der Haltekörper mindestens einen Sensor zum Erfassen der Verkehrsqualität, von Umfeldparametern oder von der Anwesenheit einzelner Verkehrsteilnehmer bzw. Fahrzeuge auf.

Bevorzugt ist in einer Ausgestaltung der Erfindung, dass der Haltekörper mindestens einen Aktor zum Abgeben bzw. Übertragen von Signalen, zur Datenübertragung an vernetzte Fahrzeuge (C2X), zum Schalten von Lichtsignalen oder Lautsprecher aufweist.

Eine bevorzugte Ausführungsform des Haltekörpers zeichnet sich dadurch aus, dass der Haltekörper Akkumulatoren für elektrische Energie aufweist.

In einer Ausführungsform der Erfindung weist der Haltekörper einen in der Öffnung integrierten Schalter auf, der durch Einstecken und Herausnehmen von Haltestangen seine Schaltposition wechselt.

Die Erfindung umfasst ferner ein Set aus mindestens zwei Haltekörpern. Das Set aus mindestens zwei Haltekörpern kann weiterhin Haltestangen für Schilder oder Informationstafeln, Kameras, Sensoren zum Erfassen der Verkehrsqualität, von Umfeldparametern, der Verortung oder von der Anwesenheit einzelner Verkehrsteilnehmer oder Fahrzeuge, Sender und Empfänger für digitale Informationen, Leuchten, Lautsprecher und/oder WLAN/LPWAN/Bluetooth/Radar umfassen.

Die Erfindung wird nachstehend anhand eines in den Zeichnungen darstellten Ausführungsbeispiels näher erläutert. Es zeigen: Fig. 1 eine Schrägansicht von drei aufeinandergestapelten Haltekörpern, Fig. 2 einen Haltekörper in Draufsicht, Fig. 3 eine schematische Darstellung von vier Haltekörpern mit vier verschiedenen funktionalen Elementen darin.

Durch die Erfindung wird eine im Verkehrswesen eingesetzte Fußplatte zum einen zu einer intelligenten, vernetzten "Internet der Dinge" (Internet of Things, IoT)-Anwendung erweitert, indem die Fußplatte eine gekapselte IT-Einheit aufweist. Zum anderen wird auf überraschende Weise ausgenutzt, dass die Stapelbarkeit der bekannten Fußplatten dazu verwendet werden kann, dass sie ein modulares und interoperables System elektronischer Elemente mit flexibler funktionaler Konfiguration bilden können. Die IT-Einheit bzw. die elektronische Schaltung im Inneren des Haltekörpers 1 nach Fig. 1 enthält je nach Anwendung eine Kombination aus GPS, SIM/WLAN/LPWAN, Sensoren, Datenübertragungseinheiten, Prozessoren sowie Akkus. Die Öffnungen 4 als Aufnahmen für Haltestangen 5 bzw. Steher, in welche auch externe Sensoren integriert werden können, wird bei Bedarf um einen Schalter erweitert, welcher mit der gekapselten Einheit verbunden ist und so beim Aufbau - z.B. eines Verkehrsschildes - ohne Mehraufwand für die Arbeiter als "An-AusSchalter" für das Verkehrsereignis funktioniert. Die so entstandene IoT-Fußplatte kann für Verkehrsmanagement, autonomes Fahren, vernetzte Fahrzeuge, höhere Verkehrssicherheit und Verkehrsinformation, aber auch generell für Umfelddaten und Signalisierung Echtzeitdaten bei Ereignissen, insbesondere im Verkehrsbereich, detektieren, verarbeiten und übertragen.

Spezielle Funktionen des erfindungsgemäßen Haltekörpers sind etwa:
- Detektion vor Ort von Start und Ende einer Baustelle
- Messung der Verkehrsgeschwindigkeit mittels Radar
- Messung der Verkehrsstärke mittels WLAN und Bluetooth
- mobile autonome Verkehrskameras
- Messung von Luftqualität und Temperatur
- Übertragung von Daten direkt in Fahrzeuge als kooperatives System (C2X)
- vernetzte LED-Fußplatten zur dynamischen optischen Absicherung, Verkehrsführung oder Ortsignalisierung
- LPWAN Gateway, WLAN oder Mobilfunk (z.B. 5G) Hotspot zur Vernetzung mehrerer IoT-Geräte bzw. zur Etablierung von Mesh-Netzwerken
- Akkupacks zur Verlängerung der Laufzeit.

Gemäß Fig. 1 sind exemplarisch drei standfeste Haltekörper 1 übereinandergestapelt. Die Haltekörper 1 bestehen typischerweise aus einem Gummi- bzw. Kunststoffmaterial und sind einstückig gegossene oder anderweitig herausgebildete Formteile. Das Gewicht des Materials ist so bemessen, dass die Haltekörper 1 einen ausreichend festen Stand für Verkehrsschilder, Steher und anderes darstellen, aber noch leicht genug sind, um per Hand transportiert, verschoben oder getragen werden zu können. Im Wesentlichen weisen die Haltekörper die Form eines Quaders auf, welcher zumindest eine Seite aufweist, die aufgrund ihrer relativen Größe dazu prädestiniert ist, die Unterseite 8 (Fig. 3) zu sein, d.h. die Seite, mit der der Haltekörper 1 auf den Boden bestimmungsgemäß abzulegen ist. Die dann gegenüberliegende Seite bildet die Oberseite 6 des Haltekörpers 1. Auf der Oberseite 6 des Haltekörpers 1 befindet sich mindestens eine Öffnung 4, die ein Aufnahmefach ist, in welche ein Steher, eine Stange 5, ein Verkehrsschild oder ähnliches mit einem einfachen Handgriff lotrecht eingesetzt werden kann und dort sicher auch bei Regen und Wind steht. Bekannte Haltekörper 1 sind ohnehin schon stapelbar, jedoch nur, um platzsparend gelagert werden zu können oder eine bessere Standfestigkeit gegen Verrücken oder Umkippen zu bewirken. Die Haltekörper 1 sind abgesehen von zukünftigen Entwicklungen und Normen absichtlich nahezu ident zu herkömmlichen Fußplatten (auch Bakenfuß oder gemäß einer verbreiteten Normierung K1-Fußplatte) geformt. Dies hat den Vorteil, dass im täglichen Betrieb Lagerung und Handhabung im Umgang mit den Haltekörpern 1 gewohnt ist und nicht besonderes erlernt oder geändert werden müssen. Ferner erzeugen die Haltekörper 1 das bekannte, unauffällige Bild in und an Baustellen bzw. im Verkehrsumfeld.

Stapelbar meint, dass sie in Schwerkraftrichtung gesehen übereinander derart ablegbar sind, dass sie in dieser Position ohne äußere Krafteinwirkung verharren. Davon abgesehen hat die Stapelbarkeit Grenzen, zum Beispiel dann, wenn sehr viele Elemente gestapelt sind. Die Haltekörper 1 hier vermögen es, zu Gruppen von zwei, drei oder unter Umständen auch mehr Elementen unter Beibehaltung der Standfestigkeit stapelbar zu sein und darüber hinaus ein Verkehrsschild oder ähnliches ausreichend sicher aufnehmen zu können.

Nun befindet sich eine elektronische Schaltung (nicht gezeigt) innerhalb des Haltekörpers 1. Mit elektronischer Schaltung sind Computer und computerähnliche Schaltungen gemeint, d.h. sie können einen Speicher für digitale Information, eine CPU sowie eine elektrische Energiequelle, wie z.B. einen Akku, aufweisen, aber auch Elemente, durch welche eine gespeicherte Software ausführbar ist. Zudem kann die elektronische Schaltung über Sende- und Empfangseinrichtungen für digitale Information verfügen, die bekannte Standards wie WLAN, LPWAN, Bluetooth, 5G oder auch nachfolgende Funkstandards, Digitalfunk oder anderes verwendet. Es hat sich herausgestellt, dass entsprechende elektronische Schaltungen aufgrund ihrer geringen Größe und weiterer technischer Randbedingungen auf einfache Weise beim Herstellen der Haltekörper 1 oder auch später innerhalb dieser untergebracht werden können und dort sicher und geschützt vor klimatischen Veränderungen sowie vor Stößen, Feuchtigkeit und anderen Eingriffen arbeiten können.

Auf diese Weise können verschiedene elektronische Schaltungen oder Schaltungen mit verschiedener Software oder mit verschiedenen Sensoren bzw. Aktoren innerhalb von Haltekörpern 1 untergebracht und dann miteinander kombiniert werden, wenn mehrere Haltekörper 1 gestapelt sind und zudem die elektronischen Schaltungen innerhalb der gestapelten Haltekörper 1 miteinander kommunizieren können.

Gemäß Fig. 1 sind die gestapelten Haltekörper 1 durch einen Formschluss mittels Noppen 3 auf der Oberseite 6 gegen Verrutschen gesichert. Auf der Unterseite 8 der Haltekörper 1 befinden sich dann gegenstückige Einbuchtungen (nicht gezeigt) zu den Noppen 3. In diesen Noppen 3 sind Kontaktelemente 2 (z.B. Platten, Stecker, induktive Flächen etc.) zur Übertragung elektrischer Energie bzw. digitaler Information zwischen den Haltekörpern 1 integriert. So können die Haltekörper 1 untereinander Informationen und/oder elektrische Energie austauschen. Es können Haltekörper 1 vorgesehen sein, die nur Akkumulatoren enthalten, um als Energiepack und Energiequelle für andere Haltekörper 1 zu dienen und um einen längeren autonomen Betrieb zu ermöglichen.

Die Kontaktflächen 2 der Oberseite 6 der Haltekörper 1 bilden eine einfache und robuste Sende- und Empfangseinrichtung für Daten und elektrische Energie, die zwischen den Haltekörpern 1 ausgetauscht werden sollen. Dazu weisen die Haltekörper 1 auch auf ihrer Unterseite 8 entsprechende gegenstückige Sende- und Empfangseinrichtungen, z.B. Kontaktflächen gleicher Anordnung und gleicher Größe (nicht in den Figuren gezeigt), auf. In vorteilhafter Weise ist die Anzahl der Kontaktflächen 2 so klein wie möglich, im Idealfall zwei, drei oder vier pro Ober- bzw. Unterseite 6, 8. Durch die Lösung mit den Noppen 3 rasten die gestapelten Haltekörper 1 gleichzeitig mechanisch ein, was zu einer zusätzlichen Sicherung und zum Schutz der elektrischen Kontakte führt. Ferner kann bedacht werden, ob die Ausrichtung zweier gestapelter Haltekörper 1 zueinander (im Wesentlichen sind nur zwei verschiedene Ausrichtungen sinnvoll) dazu führen kann, ob die gewünschte Funktion, die durch das Stapeln der beiden Haltekörper 1 hervorgerufen wird, unabhängig von der Ausrichtung der Haltekörper 1 übereinander entsteht, oder aber eine genau anders gewählte Funktion.

Alternativ kann die Datenübertragung zwischen den gestapelten Haltekörpern 1 im Gegensatz zur Energieübertragung auch mit Hilfe kontaktloser Technologie (z.B. WLAN, Bluetooth, NFC, Funk) erfolgen. Dadurch ist eine interoperable Datenverarbeitung innerhalb der gestapelten Einheit mit einer gemeinsamen Übertragung von nur einem Haltekörper 1 nach außen möglich.

Mindestens ein Haltekörper 1 aus einem Set sollte digital mit der Außenwelt kommunizieren können, um die gewünschten Informationen automatisch und fern der Verkehrssituation zu übertragen oder auch zu erhalten. Alternativ kann Information im Haltekörper 1 gespeichert und durch einen Lesevorgang (Kabel, USB etc.) herausgeholt werden.

Um auch bei einer Stapelung den in einer Öffnung 4 integrierten Schalter (nicht gezeigt) nutzen zu können, können Haltekörper 1 mehrere Öffnungen 4 mit und ohne Schalter aufweisen.

Erfindungsgemäß wird also eine modulare interoperable Stapelung von gleichen oder verschieden ausgeführten standfesten Haltekörpern 1 im technischen Feld des Internet of Things angegeben, die multifunktionale und interoperable Stapeleinheiten zum Zwecke der flexibel kombinierbaren Datendetektion und Datenübertragung von Verkehrsqualität und Verkehrsereignissen oder auch allgemeinen temporären Ereignissen herstellen kann. Ein exemplarischer Stapel könnte zwei, drei oder vier Haltekörper 1 aufweisen, und zwar jeweils mit einem Sensor zur Detektion passierender Fahrzeuge (Bewegungslinien, Geschwindigkeit, Reisezeit, Verkehrsstärke etc.), einen Sensor für Wetter- oder Umfelddaten, einen Datenübermittler für vernetzte Fahrzeuge (C2X Kommunikation) und einen Akku-Pack. Einer der Haltekörper 1 kann die Daten z.B. über WLAN, LPWAN oder SIM an einen Server senden, und schließlich dient der Stapel als Fuß für ein herkömmliches Baustellenschild bzw. Steher für verschiedene Signalisierungs- oder Detektionszwecke.

Die standfesten Haltekörper 1 kommunizieren durch die entsprechenden Sende- und Empfangseinrichtungen in ihnen, ohne notwendigerweise besondere Eingriffe oder Handlungen der Bediener hintereinander, sobald sie gestapelt sind. Natürlich ist es auch möglich, dass die Haltekörper 1 miteinander dann kommunizieren, wenn sie nebeneinander, z.B. auf einer gemeinsamen Baustelle, aufgestellt sind. Dazu genügen natürlich nicht die drahtlose Verbindung über Kontaktflächen 2, sondern es ist eine drahtlose Verbindung, z.B. via WLAN, SIM oder LPWAN, zu errichten.

In einem Haltekörper 1 kann sich ein Sensor, z.B. zur Detektion von Temperatur, anderen Umweltbedingungen, Annäherung von Personen oder Fahrzeugen, Beschleunigungen von Verkehrsteilnehmern in der Nähe, Georeferenzierung, Geschwindigkeiten, Bildern aus der Umgebung und weiteres mehr befinden.

Ein erfindungsgemäßer Haltekörper 1 kann darüber hinaus einen Aktor, wie z.B. Zeichengeber, LEDs, Scheinwerfer, Lautsprecher, C2X Datenübertragung und Ähnliches enthalten. Aktor ist hier als Gegensatz zum Sensor gemeint. Aktoren senden Licht-, digitale Daten- oder Schallsignale. Es können auch mit Servomotoren änderbare Anzeigetafeln oder auch Schranken sein. Es kann gegebenenfalls die Handhabung erleichtern (z.B. die Inbetriebnahme), wenn ein Haltekörper 1 einen Schalter aufweist. Um die Bedienung nicht unnötig kompliziert zu machen und den Zustand des Schalters für Dritte leicht erkennbar zu halten, sollte die Anzahl der Schalter sehr klein und vorzugsweise nur einer sein. Dieser Schalter sollte nur zwei Positionen anbieten, nämlich die Position "AN" und die Position "AUS". Der Schalter befindet sich nicht an der Ober- oder Unterseite 6, 8 des Haltekörpers 1, da diese Seiten in der erfindungsgemäßen Anwendung abgedeckt sein können, sondern an den Seitenflächen 9. Um ausreichend Schutz vor Beschädigung und Witterungseinflüssen zu gewährleisten, sollte der Schalter versenkt im Haltekörper 1 angeordnet sein. Da Haltekörper dieser Art durch einen einfachen Formgebungsprozess hergestellt werden, sind solche Adaptionen, wie auch jene, die für die anderen Merkmale erforderlich sind, einfach vorzunehmen, was die Herstellungskosten für einen Haltekörper 1 nicht wesentlich erhöht.

In mindestens einem Haltekörper 1, der in einem Stapel verwendet wird, ist eine zweite Sende- und Empfangseinrichtung vorgesehen, nämlich zur Generierung und Übertragung vorzugsweise digitaler Daten einerseits zur interoperablen Kommunikation zwischen den Haltekörper 1 und andererseits zur Übertragung der Daten an externe Empfangsstellen (z.B. Server, ergänzende zentrale Datensammel-, Datenaufbereitungs- und Datenübertragungseinheiten oder auch vernetzte Fahrzeuge).

In Fig. 2 ist zu erkennen, dass der erfindungsgemäße Haltekörper äußerlich nicht anders als herkömmliche Haltekörper aussehen muss. Der Haltekörper 1 ist im Wesentlichen quaderförmig, weist Griffe 7 zum Transport und zur genauen Ausrichtung auf, und trägt an der Oberseite 6 Öffnungen 4 zum Einsetzen von Stangen 5 und Verkehrsschildern. Darüber hinaus kann der Haltekörper 1 Noppen 3 aufweisen. Alle elektronischen und daher schützenswerten Bauteile befinden sich gekapselt innerhalb des Haltekörpers 1.

Gemäß Fig. 3 können nach einem modulartigen System verschiedene Aufsteller gebildet werden, von denen hier vier dargestellt sind, jeweils mit einem Haltekörper 1 als Basis und Stangen 5 darin eingesetzt. Ein Haltekörper 1 weist Signalgeber 10 auf, die nach vorbestimmten Funktionen gesteuert werden. Gegebenenfalls gibt es in einem Set von Haltekörpern 1 einen vorbestimmt untersten, welcher Kontaktflächen 2 nur an der Oberseite 6 aufweist, oder auch einen vorbestimmt obersten, der Kontaktflächen 2 nur an der Unterseite 8 hat. In der Regel haben aber alle Haltekörper 1 ober- und unterseitig Kontaktflächen 2, und ferner sind die elektronischen Schaltungen so ausgelegt, dass die Reihenfolge der Stapelung an der Bereitstellung der gewünschten Funktionen nichts ändert.

Beim Ausstatten zum Beispiel einer Baustelle mit den benötigten Verkehrsinformationseinheiten, bei denen herkömmliche Fußplatten verwendet werden, können nun die erfindungsgemäßen Haltekörper 1 verwendet werden, um zusätzliche Funktionen, Datenerhebungen, -übertragungen oder -messungen usw. bereitzustellen. Dazu werden die entsprechenden Haltekörper 1 aus einem vorrätig gehaltenen System genommen, aufgestellt und gegebenenfalls eingeschaltet. Gegebenenfalls werden verschiedene Haltekörper 1 zum Stapeln von zwei, drei oder mehreren zusammengesetzt, um weitere Funktionen oder Aggregate von Funktionen zu verwirklichen. Dabei kann jeweils weiterhin eine Verkehrsinformation in Form einer Stange 5 in den jeweils obersten Haltekörper 1 eingesetzt werden. Natürlich ist es auch möglich, die erfindungsgemäßen Haltekörper 1 ohne weitere Verkehrsinformationsvorrichtungen allein oder als Stapel an geeigneten Orten der Baustelle aufzustellen und einzuschalten.

## Patentansprüche

1. Standfester Haltekörper (1) für einsteckbare Steher, z.B. zur Befestigung von Verkehrsschildern oder externen Sensoren/Aktoren, mit einer Oberseite (6) und einer Unterseite (8), wobei innerhalb des Haltekörpers (1) eine elektronische Schaltung zum Verarbeiten von Informationen angeordnet ist, wobei die elektronische Schaltung eine Sende- und Empfangseinrichtung aufweist, **dadurch gekennzeichnet, dass** der Haltekörper (1) stapelbar ist; dass durch die Sende- und Empfangseinrichtung elektrische Energie und Daten mit einer elektronischen Schaltung eines zweiten Haltekörpers (1) austauschbar sind, wenn beide Haltekörper (1) aufeinandergestapelt sind, und dass der Haltekörper (1) mindestens eine Öffnung (4) zum Einstecken von Stangen (5) aufweist, wobei die Sende- und Empfangseinrichtung eine Gruppe von elektrischen Kontaktflächen (2) ist, die an der Oberseite und an der Unterseite (8) des Haltekörpers (1) derart angeordnet sind, dass die Kontaktflächen (2) an der Oberseite (6) des Haltekörpers (1) dann mit den Kontaktflächen (2) an der Unterseite eines baugleichen zweiten Haltekörpers (1) in elektrischem Anschluss stehen können, wenn beide Haltekörper (1) gestapelt sind.

2. Standfester Haltekörper (1) nach Anspruch 1, **dadurch gekennzeichnet, dass** der Haltekörper (1) einen Schalter aufweist, der in zwei Positionen "AN" und "AUS" stehen kann.

3. Standfester Haltekörper (1) nach Anspruch 1 oder 2, **dadurch gekennzeichnet, dass** der Haltekörper (1) mindestens einen Sensor zum Erfassen des Verkehrsaufkommens, von Wetter- oder Umfeldparametern oder von der Anwesenheit einzelner Verkehrsteilnehmer aufweist.

4. Standfester Haltekörper (1) nach einem der Ansprüche 1 bis 3, **dadurch gekennzeichnet, dass** der Haltekörper (1) mindestens einen Aktor zum Abgeben von Signalen, zur Datenübertragung an vernetzte Fahrzeuge, zum Schalten von LEDs oder Lautsprecher aufweist.

5. Standfester Haltekörper (1) nach einem der Ansprüche 1 bis 4, **dadurch gekennzeichnet, dass** der Haltekörper (1) Ackumulatoren für elektrische Energie aufweist.

6. Standfester Haltekörper (1) nach einem der Ansprüche 1 bis 5, **dadurch gekennzeichnet, dass** der Haltekörper (1) einen in der Öffnung 4 integrierten Schalter aufweist, der durch Einstecken und Herausnehmen von Haltestangen (5) seine Schaltposition wechselt.

7. Set aus mindestens zwei Haltekörpern (1) nach einem der Ansprüche 1 bis 6.

8. Set aus mindestens zwei Haltekörpern (1) nach Anspruch 7, **dadurch gekennzeichnet, dass** das Set weiterhin umfasst: Haltestangen (5) für Schilder oder Informationstafeln, Kameras, Sensoren zum Erfassen des Verkehrsaufkommens, von Wetter- oder Umfeldparametern oder von der Anwesenheit einzelner Verkehrsteilnehmer oder Fahrzeuge, Sender und Empfänger für digitale Informationen, Leuchten, Lautsprecher, Kameras und/oder Radar/WLAN/LPWAN/Bluetooth.

## Claims

1. Stable holding body (1) for insertable posts, for example for fastening traffic signs or external sensors/actuators, comprising an upper face (6) and a lower face (8), an electronic circuit for processing information being arranged within the holding body (1), the electronic circuit having a transmitting and receiving device, **characterised in that** the holding body (1) can be stacked; that electrical energy and data can be exchanged with an electronic circuit of a second holding body (1) via the transmitting and receiving device when the two holding bodies (1) are stacked on top of one another, and **in that** the holding body (1) has at least one opening (4) for inserting rods (5), the transmitting and receiving device being a group of electrical contact surfaces (2) which are arranged on the upper face and on the lower face (8) of the holding body (1) such that the contact surfaces (2) on the upper face (6) of the holding body (1) can then be in electrical connection with the contact surfaces (2) on the lower face of a structurally identical second holding body (1) when the two holding bodies (1) are stacked.

2. Stable holding body (1) according to claim 1, **characterised in that** the holding body (1) has a switch which can be in two positions: "ON" and "OFF".

3. Stable holding body (1) according to either claim 1 or claim 2, **characterised in that** the holding body (1) has at least one sensor for detecting the volume of traffic, weather or environmental parameters, or the presence of individual road users.

4. Stable holding body (1) according to any of claims 1 to 3, **characterised in that** the holding body (1) has at least one actuator for outputting signals, for data transmission to networked vehicles, and for operating LEDs or loudspeakers.

5. Stable holding body (1) according to any of claims 1 to 4, **characterised in that** the holding body (1) has batteries for electrical energy.

6. Stable holding body (1) according to any of claims 1 to 5, **characterised in that** the holding body (1) has a switch which is integrated in the opening 4 and changes its switching position as a result of the insertion and removal of holding rods (5).

7. Set of at least two holding bodies (1) according to any of claims 1 to 6.

8. Set of at least two holding bodies (1) according to claim 7, **characterised in that** the set further comprises: holding rods (5) for signs or information boards, cameras, sensors for detecting the volume of traffic, weather or environmental parameters, or the presence of individual road users or vehicles, transmitters and receivers for digital information, lights, speakers, cameras and/or radar/WLAN/LPWAN/Bluetooth.

## Revendications

1. Corps de maintien (1) doué de stabilité et dédié à des poteaux enfichables, par exemple en vue de la fixation de panneaux routiers ou de capteurs/actionneurs externes, muni d'une face supérieure (6) et d'une face inférieure (8), sachant qu'un circuit électronique dévolu au traitement d'informations est logé à l'intérieur dudit corps de maintien (1), lequel circuit électronique comporte un dispositif d'émission et de réception, **caractérisé par le fait que** ledit corps de maintien (1) est apte à l'empilement; **par le fait que** de l'énergie électrique et des données peuvent être échangées avec un circuit électronique d'un second corps de maintien (1), par l'intermédiaire du dispositif d'émission et de réception, lorsque les deux corps de maintien (1) sont empilés l'un sur l'autre ; et **par le fait que** ledit corps de maintien (1) est pourvu d'au moins un orifice (4) dévolu à l'emboîtement de tiges (5), ledit dispositif d'émission et de réception se présentant comme un groupe de surfaces (2) de contact électrique situées à la face supérieure et à la face inférieure (8) du corps de maintien (1), de façon telle que les surfaces de contact (2) situées à la face supérieure (6) dudit corps de maintien (1) puissent être connectées électriquement aux surfaces de contact (2), situées à la face inférieure d'un second corps de maintien (1) présentant un agencement structurel de même type, lorsque les deux corps de maintien (1) sont empilés.

2. Corps stable de maintien (1) selon la revendication 1, **caractérisé par le fait que** ledit corps de maintien (1) est doté d'un interrupteur pouvant occuper deux emplacements, « en fonction » et « hors fonction ».

3. Corps stable de maintien (1) selon la revendication 1 ou 2, **caractérisé par le fait que** ledit corps de maintien (1) est muni d'au moins un capteur conçu pour détecter le volume de la circulation, des paramètres météorologiques ou environnementaux, voire la présence d'usagers individuels de la route.

4. Corps stable de maintien (1) selon l'une des revendications 1 à 3, **caractérisé par le fait que** ledit corps de maintien (1) est pourvu d'au moins un actionneur affecté à la délivrance de signaux, à la transmission de données à des véhicules en réseau, à la commutation de DEL ou de haut-parleurs.

5. Corps stable de maintien (1) selon l'une des revendications 1 à 4, **caractérisé par le fait que** ledit corps de maintien (1) comporte des accumulateurs d'énergie électrique.

6. Corps stable de maintien (1) selon l'une des revendications 1 à 5, **caractérisé par le fait que** ledit corps de maintien (1) présente un interrupteur intégré dans l'orifice (4), dont l'emplacement de commutation varie par emboîtement et par enlèvement de tiges de retenue (5).

7. Ensemble composé d'au moins deux corps de maintien (1) conformes à l'une des revendications 1 à 6.

8. Ensemble selon la revendication 7, composé d'au moins deux corps de maintien (1), **caractérisé par le fait que** ledit ensemble inclut, par ailleurs : des tiges de retenue (5) destinées à des panneaux ou à des tableaux informatifs, à des caméras, à des capteurs conçus pour détecter le volume de la circulation, des paramètres météorologiques ou environnementaux, voire la présence d'usagers de la route ou de véhicules individuels, à des émetteurs et récepteurs d'informations numériques, à des lampes, à des haut-parleurs, à des caméras et/ou à du *Bluetooth* radar/WLAN/LPWAN.
